# EUROPÄISCHE PATENTSCHRIFT

(11) **EP 0 078 967 B1**
(45) Veröffentlichungstag und Bekanntmachung des Hinweises auf die Patenterteilung: **03.12.1986**
(21) Anmeldenummer: 82109836.5
(22) Anmeldetag: 25.10.1982
(51) Int. Cl.: B65D 27/14

(54) **Versandtasche**
Postal envelope
Enveloppe postale

(30) Priorität: 06.11.1981 DE 3144064
(43) Veröffentlichungstag der Anmeldung: 18.05.1983
(73) Patentinhaber: Nederlandse Pillo-Pak Maatschappij BV., 6961 GZ Eerbeek (NL)
(72) Erfinder: Knittel, Friedel, D-3000 Hannover 21 (DE); Hoogerwoord, Ronald Patrick, NL-6961 DH Eerbeek (NL)
(74) Vertreter: Meys, Hildegard, Dr.rer.nat.

## Beschreibung

Die Erfindung geht von der DE-BI-3 021 989 aus. Darin ist eine Versandtasche beschrieben, die auf einem Teilbereich ihrer Verschlußklappe, und zwar randseitig gelegen, auf dem an der Unterkante angrenzenden Teilbereich, bezogen auf die Gesamtfläche der Verschlußklappe, zwei gesonderte und gesondert zu betätigende Klebebeschichtungen aufweist, die auf der Außenseite der Verschlußklappe liegen. Diese Teilbereiche mit den dort als « Gummierungen » bezeichneten Klebebeschichtungen sind umlegbar, und dafür sind zwei Falzlinien auf der Verschlußklappe vorhanden. Auf der Versandtaschenrückwand können ebenfalls zwei Klebebeschichtungen vorhanden sein, die die Adhäsion der Klebebeschichtungen auf der Verschlußklappe verstärken. Bei dieser bekannten Versandtasche handelt es sich um eine solche mit zwei nacheinander zur Wirkung zu bringenden Festverschlüssen. Derartige Behältnisse haben nicht einen üblichen Drucksachen-Verschluß, der sich beliebig oft öffnen und schliessen läßt, ohne daß Materialbeschädigung auftritt. Sie sind vielmehr so konstruiert, daß sich zwei Festverschlüsse nacheinander bilden lassen, wobei beim Öffnen des ersten Festverschlusses das Versandtaschenmaterial an dieser Öffnungsstelle teilweise zerstört wird. Unabhängig von zerstörtem Restmaterial wird anschließend der zweite Festverschluß angebracht.

Die Handhabung dieser bekannten Versandtaschen-Konstruktion ist die folgende : Nach dem Einfüllen des Versandgutes in die Versandtasche wird als erstes der Endstreifen der Verschlußklappe um die Falzlinie umgelegt, und dann wird mit Hilfe der entsprechenden Gummierung mit der Taschenrückwand der erste Festverschluß hergestellt. Nach erfolgter Versendung wird dieser erste Festverschluß in üblicher Weise mit einem geeigneten Schneidwerkzeug geöffnet, wobei das Material der Verschlußklappe im Bereich der ersten Falzlinie mehr oder weniger zerstört wird und auf der Taschenrückwand die Verklebung mit dem Endstreifen als Materialrest haften bleibt. Für das Wiederverschliessen der geöffneten Versandtasche wird der zweite Festverschluß gebildet durch Umlegen des entsprechenden zweiten Streifens um die zweite Falzlinie und Verkleben der dazu gehörenden Gummierung mit der Taschenrückwand. Der zweite Festverschluß wird also in der gleichen Weise gebildet wie der erste Festverschluß : Jeweils eine von zwei insgesamt vorhandenen Klebebeschichtungen auf der Verschlußklappe wird gesondert festverklebt mit der Taschenrückwand. Und jeweils muß der Verschluß zum Öffnen der Versandtasche aufgeschnitten oder aufgerissen. auf jeden Fall durch Materialzerstörung getrennt werden.

Der Erfindung liegt demgegenüber die Aufgabe zugrunde, eine Versandtasche zu schaffen, die aus beliebigem dafür bekanntem Material bestehen kann, deren Verschluß sowohl als Drucksachen-Adhäsionsverschluß als auch als Briefsachen-Dauerfestverschluß einfach und sicher zu benutzen ist, und in der das darin vorhandene Versandgut bei beiden Verschlußarten-Bildungen in gleicher Weise gut gehalten und geschützt ist, und für deren Herstellung gewünschtenfalls nur eine Art von Klebebeschichtung benötigt wird.

Zur Lösung dieser Aufgabe geht die Erfindung aus von einer Versandtasche mit an der Vorderwand ansitzender, um eine Umbuglinie auf die Rückwand umlegbarer und durch Klebebeschichtung daran festlegbarer Verschlußklappe und sieht erfindungsgemäß die im kennzeichnenden Teil des Anspruchs 1 angegebenen Gestaltungsmerkmale vor, wobei noch in den Unteransprüchen 2 und 3 für die Aufgabenlösung vorteilhafte und förderliche Weiterbildungen beansprucht sind, die teilweise technische Überschneidungen mit dem Stand der Technik aufweisen.

Die weiteren Merkmale der Erfindung und deren technische Vorteile ergeben sich aus der nachfolgenden Beschreibung mit Ausführungsbeispiel in Verbindung mit den Ansprüchen und der Zeichnung. Es zeigen :
Figur 1 den Verschluß in betriebsfertigem Zustand vor Verschlußbildung, an einem Teilschnitt der Tasche, in der Draufsicht,
Figur 2 einen Schnitt nach 11-11 der Fig. 1,
Figur 3 den Verschluß der Fig. 1 nach Bildung des Drucksachen-Verschlusses in geschlossenem Zustand der Tasche, in der Draufsicht,
Figur 4 einen Schnitt nach IV-IV der Fig. 3,
Figur 5 den Verschluß der Fig. 1 nach dem Öffnen des Drucksachen-Verschlusses, vorbereitet für die Bildung des Festverschlusses,
Figur 6 einen Schnitt nach VI-VI der Fig. 5,
Figur 7 den Verschluß der Fig. 1 nach Bildung des Festverschlusses in geschlossenem Zustand der Verstandtasche, und
Figur 8 einen Schnitt nach VIII-VIII der Fig. 7.

Die in den Figuren 1 bis 8 als Ausschnitt veranschaulichte Versandtasche 1 ist in bekannter Weise aus an ihren beiden Längsrändern und dem unteren Querrand aneinander befestigten Vorderwand 2 und Rückwand 3 gebildet. An der Vorderwand 2 befindet sich eine um die in Höhe der Einfüllöffnung der Tasche 1 gelegene Umbuglinie 5 auf die Rückwand 3 umlegbare Verschlußklappe 4. Die Endkante der Verschlußklappe 4 ist mit 6 bezeichnet.

In Figur 1 ist die Verschlußklappen-Innenfläche 7 zum Beschauer hin gelegen gezeigt, während in der Darstellung der Figur 3 der Betrachter auf die Verschlußklappen-Außenseite 8 schaut. Auf der Verschlußklappe 4 ist parallel zu Umbuglinie 5 und Endkante 6 eine Faltlinie 11 angebracht, die die Verschlußklappe in zwei etwa gleich große, parallel gelegenen Bereiche 13 und 14 teilt. Im an der Endkante 6 direkt anschließenden Bereich 13 ist eine Klebebeschichtung 9 auf der Innenfläche 7 der Verschlußklappe angebracht. die in Fig. 1

mit einem Schutzstreifen 10 überdeckt gezeigt ist, der teilweise abgezogen dargestellt ist.

Parallel zu der Oberkante 12 der Taschenrückwand 3 an der Einfüllöffnung ist eine weitere Klebebeschichtung 15 auf dem Taschenrücken 3 aufgebracht, die wiederum mit einem Schutzstreifen 16 abgedeckt ist, der in Fig. 1 ebenfalls teilweise abgezogen dargestellt ist. Parallel zu dieser Klebebeschichtung 15 und an diese etwa angrenzend befindet sich auf der Taschenrückwand 3 eine streifenförmige Antihaftbeschichtung 17. Aus den Figuren 1, 5 und 7 ist deutlich zu erkennen, daß diese Antihaftbeschichtung die Verbindungsrandstreifen 18, in deren Bereich Vorderwand 2 und Rückwand 3 miteinander fest verbunden sind, überdeckt.

Versandtaschen, deren Verschlußklappe in der dargestellten Art ausgebildet sind, können wahlweise für Postsendungen mit dauerfestem Briefverschluß oder mit Drucksachen-Adhäsionsverschluß benutzt werden.

Zur Bildung des Drucksachenverschlusses wird nach dem Füllen der Tasche der Schutzstreifen 10 von der Klebebeschichtung 9 abgezogen (während der Schutzstreifen 16 unverändert die Klebebeschichtung 15 abdeckt). Danach wird die Verschlußklappe 4 um die Umbuglinie 5 umgelegt, so daß die schutzstreifenfreie Klebebeschichtung 9 auf die Antihaftbeschichtung 17 auf der Taschenrückwand 3 zu liegen kommt. Sie haftet daran, wie insbesondere aus Fig. 4 zu sehen ist, als Adhäsionsverschluß an, und die so verschlossene Drucksache kann zur postalischen Prüfung geöffnet und in der gleichen Weise, wie zuvor erläutert, wieder verschlossen werden. An geeigneter Stelle, zweckmäßig auf der Verschlußklappen-Außenfläche 8 in deren an die Endkante 6 angrenzendem Bereich 13 kann ein Hinweis auf die Möglichkeit des Öffnens und Wiederverschliessens zwecks Drucksachen-Prüfung in an sich bekannter Weise angebracht sein.

Will man einen dauerfesten Briefverschluß herstellen, so wird zunächst wiederum der Schutzstreifen 10 von der Klebebeschichtung 9 (Fig. 1) abgezogen bzw. die als Drucksachen-Tasche bereits benutzte Versandtasche wird geöffnet, so daß die Verschlußklappe 4 wieder in die in Fig. 1 dargestellte Lage kommt. Dann wird die Verschlußkiappe 4 um die Faltlinie 11 hälftig zu einer Doppelklappe umgelegt, wobei, wie aus den Fig. 5 und 6 zu ersehen ist, die Klebebeschichtung 9 des Bereichs 13 auf der Verschlußklappen-Innenseite 7 in deren Bereich 14 fest anhaftet. Danach wird von der Klebebeschichtung 15 auf der Taschenrückwand 3 der Schutzstreifen 16 entfernt, und anschließend wird die zwischenzeitlich doppellagig gefaltete Verschlußklappe um die Umbuglinie 5 auf die Taschenrückwand aufgelegt. Sie kommt dabei mit ihrer Außenfläche 8 in deren Bereich 13 gegen die schutzstreifenfreie Klebebeschichtung 15 zu liegen, woran sie fest anhaftet. wie aus Fig. 8 zu sehen ist. Der verschlossene Briefverschluß hat das in Fig. 7 gezeigte Aussehen ; an den Festverschluß grenzt auf der Taschenrückwand die (für den Festverschluß nicht funktionserforderiiche) Antihaftbeschichtung 17 an. Da diese Antihaftbeschichtung üblicherweise aus einer durchsichtigen, farblosen Kunststoff-Folienauflage besteht, ist sie kaum sichtbar und stört nicht.

Das Öffnen des Brieffestverschlusses ist, da die Verschlußklappe für den Festverschluß doppellagig gefaltet ist, sehr einfach ; man kann mit jedem beliebigem entsprechenden Werkzeug, insbesondere einem Brieföffner, leicht in den Zwischenraum zwischen den Doppellagen hineinfahren und den Verschluß entweder an der Umbuglinie 5 oder an der Faltlinie 11 auftrennen. Man kann zur Erleichterung des Auftrennvorganges die Klebebeschichtung 9 zu den äußeren Längskanten hin schmäler werdend auftragen ; man kann die Seitenkanten der Verschlußklappe abrunden oder sonstige dem Fachmann bekannte Maßnahmen dieser Art vorsehen. Man kann außerdem in an sich bekannter Weise die Umbuglinie 5 und/oder die Faltlinie 11 perforiert oder in sonstiger Weise den Trennvorgang erleichternd vorbereiten.

Die Klebebeschichtungen können für diese Zwecke bekannte und üb-liche Klebestreifen sein, und deren Abdeckungen können zum Beispiel aus silikonisiertem Papier bestehen. Zwecks Klebstoff-Einsparung können die Klebebeschichtungen auch gleichmäßig über die Klebebereiche angeordnete punktuelle Klebstoffzonen sein. Die Klebebeschichtung 15 kann gewünschtenfalls auch ein Naßkleber sein, der zur Bildung des dauerfesten Briefverschlusses durch Feuchtigkeit zu aktivieren ist.

## Patentansprüche

1. Versandtasche mit an der Vorderwand ansitzender, um eine Umbuglinie auf die Rückwand umlegbarer und durch Klebebeschichtung daran festlegbarer Verschlußklappe, die sowohl mit mehrfach zu öffnendem Drucksachenverschluß als auch mit dauerhaftem Briefverschluß verwendbar ist, dadurch gekennzeichnet, daß die gesamtfläche der Verschlußklappe (4) durch eine parallel zur Endkante (6) verlaufende Faltlinie (11) in zwei etwa gleiche Hälften-Bereiche (13, 14) unterteilt und auf der Verschlußklappen-Innenfläche (7) in dem an der Endkante (6) anliegenden Bereich (13) eine einzige Klebebeschichtung (9) vorhanden ist, und daß auf der VersandtaschenRückwand (3) in einem dem Bereich (14) der Verschlußklappe (4) entsprechenden Bereich angrenzend an die Oberkante (12) der Rückwand (3) und parallel dazu eine Klebebeschichtung (15) und in einem dem Bereich (13) der Verschlußklappe (4) entsprechenden Bereich an die Klebebeschichtung (15) angrenzend und parallel dazu eine Antihaftbeschichtung (17) vorhanden sind.

2. Versandtasche nach Anspruch 1, dadurch gekennzeichnet, daß die Klebebeschichtungen (9) und (15) Selbstklebestreifen sind, die mit abziehbaren Schutzabdeckungen (10) bzw. (16) versehen sind.

3. Versandtasche nach Anspruch 1 oder 2, dadurch gekennzeichnet, daß die Umbuglinie (5) und/oder die Faltlinie (11) perforiert oder gefalzt oder in sonstiger an sich bekannter Weise als Trennlinie(n) vorbereitet sind.

## Claims

1. A postal envelope having a foldable flap attached to the front wall thereof which may be folded on to the back wall along a fold line and which may be secured by means of an adhesive coating, the envelope being usable with both multiply-openable pressure-sensitive fasteners and also with durable letter closures, characterised in that the total area of the foldable flap (4) is divided by a fold line (11) parallel to its marginal edge (6) into two approximately equal halves (13, 14), a single adhesive coating (9) is provided on the inner surface (7) of the foldable flap in the area (13) lying next to the marginal edge (6) and in that an adhesive coating (15) is provided on the envelope rear wall (3), in one area thereof corresponding to the area (14) of the foldable flap (4) adjacent the upper edge and parallel thereto and a non-stick coating (17) is provided in an area thereof corresponding to the area (13) of the foldable flap (4) adjacent the adhesive coating (15) and parallel thereto.

2. A postal envelope according to claim 1, characterised in that the adhesive coatings (9) and (15) are self adhesive strips, which are supplied with removable protective coverings (10) and (16) respectively.

3. A postal envelope according to claim 1 or 2, characterised in that the fold line (5) and/or the fold line (11) are perforated or folded or otherwise made as tear line(s) in known manner.

## Revendications

1. Sac d'expédition comprenant sur la paroi avant un rabat de fermeture pliable autour d'une ligne de pliage pour venir sur la paroi arrière et sur laquelle il peut être fixé grâce à une couche adhésive, rabat pouvant être utilisé tant comme fermeture pour imprimés devant être ouverte plusieurs fois que comme fermeture permanente pour lettres, caractérisé en ce que la totalité de la surface du rabat de fermeture (4) est divisé en deux demi-zones sensiblement égales (13, 14) par une ligne de pliage (11) s'étendant parallèlement au bord extrême (6) et une seule couche adhésive (9) est prévue sur la surface intérieure (7) du rabat de fermeture dans la zone (13) contiguë au bord extrême (6) et en ce que, sur la paroi arrière (3) du rabat de fermeture, dans une zone correspondant à la zone (14) du rabat de fermeture et attenante au bord supérieur (12) de la paroi latérale (3) parallèlement à celle-ci, est prévue une couche adhésive (15) et dans une zone correspondant à la zone (13) du rabat de fermeture (4) on prévoit une couche anti-adhésive attenante à la couche adhésive et parallèlement à elle.

2. Sac d'expédition selon la revendication 1, caractérisé en ce que les couches adhésives (9) et (15) sont des bandes auto-collantes qui porte des rubans protecteurs (10) ou (16) pouvant être arrachés.

3. Sac d'expédition selon la revendication 1 ou 2, caractérisé en ce que la ligne de pliage (5) et/ou la ligne de pliage (11) sont perforées ou pliées, ou préparées comme ligne de séparation (n) d'une manière appropriée connue.
